# EUROPÄISCHE PATENTANMELDUNG

(11) **EP 4 650 129 A1**
(43) Veröffentlichungstag der Anmeldung: **19.11.2025**
(21) Anmeldenummer: 24000004.2
(22) Anmeldetag: 16.05.2024
(51) Int. Cl.: B27F 5/12, B27M 1/04, F16B 12/24

(54) **HOLZDÜBEL UND MASCHINE ZUR HERSTELLUNG ENTSPRECHENDER HOHLRÄUME**

(71) Anmelder: Universitatea Stefan cel Mare Suceava - Romania, 720229 Suceava (RO)
(72) Erfinder: Gutt, Gheorghe, Suceava (RO); Dimian, Mihai, Suceava (RO); Amariei, Sonia, Suceava (RO)

(57) **Zusammenfassung**

Die Erfindung betrifft einen neuartigen Rundscheibenförmigen Holzdübel (**1**)**,** dessen Herstellung, sowie eine Fräsmaschine zum Einbringen dieses Dybeltyps in entsprechende Hohlräume in den zu verbindenden Holzhalbzeuge (**2**)**.** Durch einfaches Austauschen der spezifischen Kopierschablonen (**12**), entsprechend den Rundscheibendübeln, mit verschiedenen anderen Schablonen (**19**), (**21**) und (**23**), können spezifische Hohlräume, für flache Holzdübel (**20**) vom Typ "Lamello". und für flache Holzdübel (**22**) vom Typ "Domino" und für für zylindrische Holzdübel (**24**), generiert werden.

## Beschreibung

Die Erfindung bezieht sich auf einen neuen Holzdübel vom Rundscheibentyp, verwendet für die Leimverbindung von Holzhalbzeugen. Die Erfindung beschreibt, auch eine Handfräsmaschine zur Herstellung der Hohlräume in die zu verbindenden Holzteile. Durch zusätzliche Ausstattung, mit entsprechenden Schablonen, dient diese Fräsmaschine auch zur Herstellung von spezifischen Hohlräumen für alle anderen, bekannten und Derzeit verwendeten Holzdübeltypen.

Holzverleimdübel sind Hilfselemente, die besondere in der Möbelindustrie zur unlösbaren und starren Verbindung verschiedener Bauteile aus Faser-Holzwerkstoffen, aber auch zur Verbindung von anderen masiven Holzhalbzeugen wie z B. Bretter, Balken, Innentreppenstrukturen u.a., verwendet werden.

Die Anforderungen an Holzdübel beziehen sich auf die mechanische Festigkeit der verbundenen Holzteile, auf die mechanische Festigkeit der Dübel, derer einfache und genaue Montage, auf die Einrichtungen zur Herstellung ensprechender Hohlräume zum Einbringen der Dübel in die zu verbindende Holzteile und nicht zuletzt auf den Preis der Dübel. Die optimale Verwendung eines bestimmten Dübeltypes wird durch die oben genannten Anforderungen bedingt. Die Ansprüche an Holzdübel sind immer vielseitiger und steigen von Jahr zu Jahr, welches die große Vielfalt an Formen und Dimensionen der zur Zeit verwendeten Holzdübel, aber auch den Trend zu neuen Arten von Holzdübeln, erklärt. Entsprechend den verschieden Dübeltypen wurden auch spezielle Maschinen und Vorrichtungen gebaut um diese Dybel zu produzieren und auch die spezifischen Hohlräume zu schaffen die ihrerseits für den Einbau der Dübel in verschiedene Holzteile erforderlich sind.

Derzeit werden folgende Holzdübelarten verwendet:
- Glatte zylindrische, oder längsgerillte Dübel, mit verschiedenen Durchmessern und Längen, die aus dünnen Holzlamellen oder aus Holzstäben mit quadratischem Querschnitt hergestellt werden. Die Hohlräume zum Einsetzen dieser Dübel in Holzhalbzeuge werden mit Hilfe von Bohrern, angetrieben mit Handbohrmaschinen, erzeugt.
- Flachdübel, unter Form von ovalen Plätchen, in der Praxis als "Lamello"- Dübel bekannt. Diese Dübel werden aus langen 4 mm dünnen Holzlamellen gestanzt und haben auf den beiden planparalellen Seiten ein Netz gekreuzter Rillen. Die Hohlräume zum Einsetzen dieser Dübel in Holzteile werden mit Hilfe Hand Fräsmaschinen erzeugt, wobei das Schneidwerkzeug ein Scheibenfräser mit einem Durchmesser von 100 mm und einer Stärke von 4 mm ist. Die Krümmung der ovale Dübel und derer Stärke entsprechen den Dimensionen des Scheibenfräsers. Dieser Dübeltyp und die Fräsmaschine zur Erzeugung entsprechender Hohlräume in die zu verbindendenHolzteile waren durch ein, inzwischen abgelaufenes, Patent geschützt.
- Flachdübel in Form von quaderförmigen Holzplätchen, verschiedener Längen und Stärken, in der Praxis, wegen ihrer Ähnlichkeit mit Domino - Steinen, als "Domino"- Dübel bekannt. Diese Dübel werden aus langen dünnen Holzlamellen geschnitten und haben auf den beiden planparalellen Flächen ein Netz gekreuzter Rillen und sind auf den beiden Seitenfächen längsgerillt. Die entprechende Hohlräume zum Einsetzen dieser Dübel in Holzhalbzeuge werden mit Hilfe von speziellen patentierter Handfräsmaschinen hergestellt, die als Schneidwerkzeuge einen transversal oszylierenden zylindrischen Bohr-Fräser verwenden dessen Durchmesser der Stärke des verwendeten Dübels entspricht.
- Die flachen Holzdübel vom Typ "Lamello" haben den Nachtei möglicher Längsverschiebunge bei de Montaje und einer kleinen Stabilität beim Zusammenbau der Holzhalbteile so wie den Nachteil einer kleinen mechanischen Festigkeit wegen der relativ kleinen Eindringtiefe in die zu verbindenden Holzhalbzeuge. Als Nachteil gelten auch die noch zu hohen Kosten der Dübel. Die flachen Holzdübel vom Typ "Domino" haben den Nachte einer geringen Montageproduktivität, der Unmöglichkeit ihrer Verwendung zu Verbindungen unter einenem Winkel von 45° und kleiner, sowie den Nachteil eines hohen Preises der patentierten Fräsmaschine zur Erzeugung der entsprechenden Hohlräume sowie die noch zu hohen Kosten der Dübel.

Die Geometrie der Rundscheibendübel war von Anfang an der Geometrie und den Produktionskosten der beiden bekannten und verwendeten Arten von Flachdübeln überlegen. Trotzdem haben sich die Rundscheibendübel noch nicht auf dem Markt durchgesetzt weil die Technik zur Herstellung perfekter halbkreisförmiger Hohlräume, in die zu verbindenden Holzteile, durch klassisches Fräsen mit einer Scheibenftäse nicht möglich ist weil der Durchmessers der Antriebswelle des Scheibenfräsers es nicht erlaubt, halbkreisförmige Hohlräume mit einem Radius zu erzielen, welcher dem Radius des Scheibendübels entspricht, einfach darum weil eine Scheibenfräse in ein Holzhalbzeug nur so weit eindringen kann, bis ihre Antriebswelle die Außenwand dessen berührt.

Die Erfindung bezieht sich auf einen neuen scheibenförmigen Holzdübeltyp sowie auf eine Hand-Fräsmaschine zur Herstellung entsprechender spezifischer Hohlräume in die zu verbindende Holzhalbzeuge. Dieser Dübeltyp bietet eine Reihe von Vorteilen, die seinen Einsatz rechtfertigen.

Das technische Problem, welches die Erfindung löst, besteht in der Beschreibung einer neuartiger Rundscheibenförmiger Holzdübelart. Es wird auch eine Fräsmaschine zur Herstellung der entsprechenden spezifischen Hohlräume, in die zu verbindende Holzhalbzeuge, beschrieben.

Holzdübel unter Rundscheibenform, in verschiedenen Durchmessern und Stärken, sind für die Verleimung von Holzhalbzeugen, die halbkreisförmige Hohlräume aufweisen, deren Durchmesser und Stärke denen der Dübel entsprechen, bestimmt.

Die Holzdübel unter Scheibenform haben auf den beiden planparallelen Flächen einen durch plastische Verformung eingeprägten Pfeil, der die Richtung der den maximalen mechanischen Biegewiderstand der Dübel zeigt. Ebenfalls weisen die beiden Flächen ein Netzwerk aus gekreutzten Rillen, kleiner Tiefe, auf. Diese Rillen dienen ihrerseits dazu eine erhöhte und gleichmäßig verteilte Menge an Leim zu sichern.

Um die halbkreisförmigen Hohlräume in verschiedene Holzhalbzeuge herzustellen, werden hochturige Handfräsmaschien, die zylindrishe Bohr-Fräser antreiben, verwendet, wobei der Durchmesser der Fräser der Höhe der Hohlräume und der Stärke der Dübel entsprechen. Ausser der spezifischen Anwendung zur Herstellung von Hohlräumen für Rundscheibendübel hat die erfindungsgemäße Fräsmaschine auch einen universellen Charakter, da sie durch den einfachen Austausch der Kopierschablonen, bestimmt zur Herstellung von halbkreisförmigen Hohlräumen für Scheibendübel, mit Kopierschablonen zum Herstellen der Hohlräume für Holzdübel vom Typ "Domino", mit Kopierschablonen zum Herstellen der Hohlräume für Holzdübel vom Typ "Lamello" und mit Kopierschablonen zum Herstellen der Montagelöcher für Zylinderdübel, verwendet werden kann.

Der praktische Einsatz der Fräsmaschine, zur Herstellung entsprechender Hohlräume in die zu verbindenden Holzhalbzeuge besteht darin diese in Richtung des Halbzeuges zu drücken und deren transversal mobilen Teil, in Kontakt mit einem statischen Schablon aus Stahl der einen Halbkreis beschreibt, nach links und nach rechts zu bewegen. Dieser Vorgang führt zum Kopieren der Geometrie des Schablones und derer Übertragung an den zylindrischen Bohr- Fräsers, der durch Zerspanen in das Holzhalbzeug den entsprechenden Hohlraum generiert. Zur Herstellung von Hohlräumen mit passendem Halbkreisradius, für unterschiedliche Durchmesser von Scheibendübel, werden auswechselbare Stahlschablonen verwendet, die man einfach und schnell auf einen statischen festen Ramen der Fräsmaschine montiert. Für verschiedene Stärken von Scheibendübeln werden zylindrische Bohr-Fräser mit entsprechendem Durchmesser verwendet.

Durch die Anwendung der Erfindung ergeben sich folgende Vorteile:
- Es wird ein neuer Typ von flachen Holzdübeln beschrieben der über bessere Eigenschaften als die heute verwendeten flachen Holzdübel aufweisen, wobei die Geometrie dieser Dübel sowohl eine schnelle Eiführung in die Holzhalbzeuge als auch eine gute Zentrierung der verbundenen Halbholzteile sichert. Ein anderer Vorteil der Scheibendübel besteht darin, dass Dank ihrer perfekten geometrischen Symetrie, die Möglichkeit derer Eischiessung, mit hochproduktiven automatischen Systemen, in Holzteile besteht.
- Die erfindungsgemäße Fräsmaschine ermöglicht eine schnelle und präzise Herstellung spezifischer halbkreisförmiger Hohlräume in Holzhalbzeuge die für die Montage der scheibenförmigen Holzdübel dienen. Zugleich hat die Fräsmaschine auch einen universellen Charakter, da sie durch die Verwendung spezifischer Schablonen nicht nur die Herstellung der Hohlräume für Holzdübel vom Rundscheibentyp, sondern auch die Herstellung der Hohlräume für flache Holzdübel vom Typ "Lamello", die Herstellung der Hohlräume für flache Holzdübel vom Typ "Domino", als auch die Herstellung der Löcher für die klassischen Zylinderdübel, ermöglicht.

Nachfolgend wird eine Beschreibung der Fräsmaschine zur Erzeugung von spezifischen, entsprechenden, Hohlräumen, unter Bezugnahme auf Fig.1, Fig.2, Fig.3, Fig.4, wie folgt gezeigt:
Fig.1- Scheibenförmige Holzdübel, und Anbringen der Schablonen an der Fräsmaschine.
Fig.2 - Draufsicht der Fräsmaschine für halbrunde Hohlräume.
Fig.3 - Seitenansicht der Fräsmaschine für halbrunde Hohlräume.
Fig.4- Verschiedene Ansichten von Holzdübeln und Schablonen vom Typ "Lamello", vom Typ "Domino" und für zylindrische Holzübel.

Rundscheibendübel **1** werden aus langen, 5 mm dünnen Hartholzlamellen durch aufeinanderfolgendes automatisches Stanzen produziert und dienen zur Herstellung nicht lösbarer Verbindungen von Holzhalbzeugen **2** unter hohen Festigkeits- und hoher Genauigkeits - Bedingungen. Rundscheibendübel aus Holz können mit verschiedenen Durchmessern ***D*** und verschiedenen Stärken ***S*** gefertigt werden. An der Kante der beiden parallelen Flächen und sind die Scheibendübel kreisförmig, mit einer Fase ***A,*** 1,0 mm x 45°, versehen . Auf denselben beiden Flächen gibt es einen Pfeil ***P,*** welcher die Richtung der maximalen mechanischen Biegefestigkeit angibt, sowie ein Netzwerk aus gekreutzten Rillen ***R*** die für eine erhöhte und gleichmäßig Verteilung des Leimes dienen. Das Stanzen der Dübel aus den langen dünnen Hartholzlamellen, das Anfasen der Kanten, das Einprägen der Pfeile sowie die Erzeugung der gekreutzten Rillen erfolgen in einem einzigen Arbeitsgang durch plastische Verformung. Zur unlösbaren Verbindung von Holzhalbzeugen werden die Scheibendübel, nach dem Auftragen des Leimes, in gefräste halbkreisförmigen Hohlräume, der gleichen Höhe ***H*** mit der Stärke ***S*** der Dübel und mit dem gleichem Durchmesser mit dem Durchmesser ***D*** der Dübel, eingeführt.

Im Folgenden wird der Bau einer Fräsmaschine, für die Herstellung der spezifischen entsprechenden Hohlräume, für die zu verbindenden Holzhalbzeuge **2,** gezeigt.

Die Fräsmaschine besteht aus einem beweglichen Teil und einem stationären Teil.

Der bewegliche Teil beinhaltet einen Hochgeschwindigkeitselektromotor **3,** der einen zylindrischen Stirnfräser **4,** mit Drehzahlen zwischen 15.000 und 30.000 U/min, antreibt. Für die Hin - Hehrbewegung des Motors und des Fräsers zum und vom des zu verbindenden Holzhalbzeug **2** sind zwei zylindrische Teleskopstangen **5** und **6,** mit innen liegenden Druckrückholfedern versehen, montiert. Der Oberkörper **7** einer Linearkugelführung ermöglicht die Bewegung des Motors nach links und nach rechts in Bezug zum Holzhalbzeug. Am Gehäuse des Motors ist außerdem ein Kopierarm **8,** mit einem Radiallager **9** mit kleinem Durchmesser montiert. Der gesamte bewegliche Teil wird vom Bediener per Hand entlang und gegen das Holzhalzeug bewegt um in diesem den halbkreisförmigen Hohlraum zu erzeugen dessen Durchmesser dem Durchmesser ***D*** des Scheibendübels **1** und dessen Höhe ***H,*** der Stärke ***S*** des Dübels, entsprechen.

Der stationäre Teil besteht aus einem Unterkörper **10** der Linearkugelführung, einem Metallrahmen **11** und einer Kopierschablone **12,** die mit einer Rändelschraube **13** und zwei Zentrierstift **14** und **15** am Metallrahmen **11,** über die Löcher ***L₃***, ***L₁***, *und **L₂**,* befestigt ist. Der unbewegliche Teil enthält außerdem einen metallischen Positions-Begrenzungskörper **16,** zur Bestimmung Höhe der jeweiligen Frässtelle auf dem Holzhalbzeug **2.**

Beim Erzeugen der halbkreisförmigen Hohlräume wird der unbewegliche Teil per Hand mittels eines Griffs **17** auf das Holzhalbzeug **2** gedrückt und der bewegliche Teil mittels eines weiteren Griffs **18** in einer Links-Rechtsrichtung entlang des Holzhalbzeuges und einer Vorwärts- Rückwärtsrichtung gegen das Holzhalbzeug bewegt, wobei alle Bewegungsrichtungen dazu dienen, die halbkreisförmigen Hohlräume zu schaffen.

Die Maschine, zur Erzeugung spezifischer Hohlräume, entsprechend den beschriebenen Rundscheiben Holzdübeln **1,** hat auch den Charakter einer Universal-Fräsmaschine, mit der auch spezifische Hohlräume in Holzhalbzeuge **2** für andere Dübeltypen, als Dübel vom Rundscheibentyp, hergestellt werden können. Zu diesem Zweck, durch einfaches Ersetzen der Kopierschablonen **12** aus Stahl durch verschiedene spezifische Stahlschablonen **19, 21** und **23,** können Hohlräume für alle derzeit bekannten und gebräuchlichen Holzdübeln wie folgt erzeugt werden:.
- Die Schablonen **19** ermöglichen die Herstellung spezifischer Hohlräume, unterschiedlicher Tiefe, die für die Verbindungen mit Holzdübeln **20** vom Typ "Lamello" erforderlich sind.
- Die Schablonen **21** ermöglichen die Herstellung spezifischer Hohlräume, unterschiedlicher Tiefe, Breite und Höhe, die für die Verbindungen mit Holzdübeln **22** vom Typ "Domino" erforderlich sind.
- Die Schablonen **23** ermöglichen die Herstellung von spezifischen Löchern, unterschiedlicher Tiefe und Durchmessern, die für die Verbindungen für zylindrische Holzdübel **24** erforderlich sind.

## Patentansprüche

1. Erfindung "Holzdübel, derer Erzeugung und Fräsmaschine zur Herstellung der entsprechenden Hohlräume" beinhaltend einen Elektromotor, einen Stirnfräser und eine lineakugelagerführung, **dadurch gekennzeichnet, dass** die Holzdübel (**1**), eine Rundscheibenform aufweisen, durch automatisches Stanzen hergestellt sind, und für die Leimverbindungen von Holzhalbzeugen (**2**) verwendet werden, eine entsprechende Fräsmaschine zur Herstellung halbkreisförmiger Montaje - Hohlräume in die zu verbindenden Holzhalbzeuge mit Rundscheibendübeln beschreibt, Fräsmaschine die zugleich auch zum Herstellen spezifischer Hohlräume, für alle anderen heute bekannten Holzdübelarten, verwendet werden kann.

2. Rundscheibenförmige Holzdübel nach Anspruch 1, **dadurch gekennzeichnet, dass** diese durch automatisches Stanzen aus langen und dünnen Hartholzlamellen hergestellt werden und je nach Bedarf unterschiedliche Durchmesser ***D*** und Stärken ***S*** aufweisen und daß bei der Herstellung dieser Dübel, durch plastische Verformung, ein Pfeil (***P***), ein Netzwerk aus gekreuzten Rillen (***P***), sowie eine Fase (***A***) der Kanten der beiden planparallelen Flächen, mit 1,0 mm x 45°, eingeprägt wird.

3. Fräsmaschine, nach Anspruch 1, **dadurch gekennzeichnet, dass** zur Erzeugung der spezifischen halbkreisförmigen Holräume für den Einbau von Holzscheibendübeln (**1**) in Holzhalbzeuge (**2**), ein Hochgeschwindigkeitselektromotor (**3**) mit Drehzahlen zwischen 15.000 U/min und 30.000 U/min, verwendet wird, wobei der Motor am Gehäuse einen Kopierarm (**8**) eingebaut hat der mit einem Radiallager (**9**) mit kleinem Durchmesser versehen ist, die Fräsmaschine umfasst außerdem einen zylindrischen Stirnfräser (**4**), zwei federbelastete Teleskopstangen (**5**) und (**6**), ein lineares Kugelführungsysem bestehend aus einem beweglichen Oberkörper (**7**) und einem unbeweglich Unterkörper (**10**), wobei auf dem Letzteren ein Metallrahmen (**11**) montiert ist an dem mit einer Rändelschraube (**13**) und und zwei Zentrierstifte (**14**) und (**15**) die Kopierschablonen (**12**) aus Stahl befestigt ist.

4. Fräsmaschine zur Herstellung spezifischer Hohlräume für andere Holzdübeltypen als Rundscheibendübel nach Anspruch 1, **dadurch gekennzeichnet, dass** diese Fräsmaschine ausser zur Herstellung spezifischer Hohlräume in Holzhalbzeuge (**2**) entsprechend den Rundscheibenholzdübeln (**1**), auch zur Herstellung spezifischer Hohlräume in Holzhalbzeuge (**2**) für alle anderen bekannten Holzdübeltypen ermöglicht, durch den Austausch der Shablonen (**12**) mit anderen Schablonen (**19**),(**21**) und (**23**), entsprechend anderer Dübetypen, entstehen spezifische Hohlräume für flache Holzdübel (**20**) vom Typ "Lamello", für flache Holzdübel (**22**), vom Typ "Domino" und für zylindrische Holzdübel (**24**), erzeugen.
